# FASCICULE DE BREVET EUROPEEN

(11) **EP 2 871 135 B1**
(45) Date de publication et mention de la délivrance du brevet: **25.05.2016**
(21) Numéro de dépôt: 14191550.4
(22) Date de dépôt: 03.11.2014
(51) Int. Cl.: B65D 5/50

(54) **Emballage comprenant un élément en matériau semi-rigide et des feuilles auto-scellantes de protection et de maintien des articles conditionnés**
Verpackung, die ein Element aus halbstarrem Material und selbst versiegelnde Blätter zum Schutz und zum Halten der verpackten Artikel umfasst
Packaging comprising a semi-rigid material and self-sealing sheets for protecting and holding the packaged items

(30) Priorité: 07.11.2013 FR 1360912
(43) Date de publication de la demande: 13.05.2015
(73) Titulaire: Smurfit Kappa France, 94160 St Mande (FR)
(72) Inventeur: Benistant, René, 84210 ALTHEN DES PALUDS (FR)
(74) Mandataire: Radault, Gabrielle

(56) Documents cités:
- FR-A1- 2 759 672
- FR-A1- 2 853 885
- FR-A1- 2 854 136
- US-A1- 2008 210 591

## Description

L'invention concerne un emballage comprenant un élément en un matériau semi-rigide, tel que le carton ou carton ondulé, et au moins une feuille autoscellante de protection des articles conditionnés.

On connaît des caisses d'emballage d'articles avec :
- un élément en carton ondulé comprenant une partie de fond et, quatre parois dressées par rapport à la partie de fond, la partie de fond et les parois définissant un espace intérieur pour recevoir un contenu, et
- une feuille autoscellante, comprenant une feuille en un matériau recyclable avec le carton, par exemple du papier, recouverte d'une composition autoscellante, et fixée aux quatre parois de l'élément en carton, de façon à laisser le fond de l'élément en carton accessible pour la dépose de l'article à conditionner. Des emballages comprenant un élément en un materiau semi-rigide et au moins une feuille de protection des articles conditionnés sont connus de FR 2 853 885, US 2008/0210591, FR 2 854 136 et FR 2 759 672.

Une fois l'article installé dans l'espace intérieur de l'emballage, l'utilisateur replie les parties de la feuille autoscellante sur cet article. Ce faisant, des portions de la feuille autoscellante viennent en contact avec d'autres portions de cette feuille, par leurs cotés recouverts de la composition autoscellante, ce qui assure un maintien en place de l'article conditionné.

Il existe un besoin pour un conditionnement plus économique et plus simple à mettre en oeuvre.
Il est proposé un emballage comprenant :
a) un élément en matériau semi rigide, tel que le carton ou le carton ondulé, comprenant une partie de fond et, au moins deux parois dressées par rapport à la partie de fond, la partie de fond et les au moins deux parois définissant un espace intérieur pour recevoir un contenu, et
b) un premier et un deuxième éléments de feuille autoscellante, chaque élément de feuille autoscellante comprenant une feuille de papier recouverte de composition autoscellante sur une face seulement.
Les éléments de feuille autoscellante sont fixés à l'élément en matériau semi-rigide de façon à pouvoir passer d'une position de superposition à deux parois respectives, pour la dépose du contenu dans l'espace intérieur de l'emballage, à une position repliée sur le contenu. L'emballage est agencé de sorte que lorsque les éléments de feuille autoscellante sont en position de superposition, le premier élément de feuille autoscellante ait sa face recouverte de composition autoscellante du coté de la paroi correspondant à cet élément de feuille et le deuxième élément de feuille autoscellante ait sa face recouverte de composition autoscellante du coté de l'espace intérieur, afin que lorsque le premier élément de feuille autoscellante puis le deuxième élément de feuille autoscellante sont ensuite positionnés, par exemple rabattus, en position repliée sur le contenu, définissant ainsi une zone de recouvrement desdits éléments de feuille autoscellante, les deux faces recouvertes de composition autoscellante desdits éléments de feuille autoscellante soient en regard l'une de l'autre sur les parties de ces feuilles correspondant à la zone de recouvrement.

Ainsi, il suffit de rabattre les éléments de feuille autoscellante suivant un ordre donné pour obtenir un scellement sur toute la zone de recouvrement. Le procédé de conditionnement est ainsi bien plus aisé à mettre en oeuvre que dans l'art antérieur, et pourra en particulier être mécanisé.

En outre, la quantité de matériau de feuille autoscellante peut être moindre que dans l'art antérieur, dans la mesure où toute la surface de la zone de recouvrement est scellée.

Par « composition autoscellante », on entend une composition telle que lorsque cette composition recouvre une feuille de papier, elle crée une adhésion avec une autre couche de cette même composition recouvrant une feuille de papier, mais non avec du carton ou du papier laissé brut.

La composition autoscellante pourra par exemple comprendre du caoutchouc naturel, ou bien encore d'un mélange tel que décrit dans le document WO 2000/049102.

Le papier des éléments de feuille autoscellante peut avantageusement être obtenu par recyclage de papier et/ou de carton.

Les parois auxquelles sont superposées les éléments de feuille autoscellante respectives peuvent avantageusement être à l'opposé l'une de l'autre. Alternativement, on pourrait tout à fait prévoir que les éléments de feuille autoscellante soient superposés à deux parois adjacentes respectives.

Les éléments de feuille autoscellante peuvent être fixés à l'élément en matériau semi-rigide de façon indépendante l'un de l'autre.

Avantageusement et de façon non limitative, les éléments de feuille autoscellante peuvent être issus d'une même feuille autoscellante. L'installation des éléments de feuille autoscellante en est ainsi facilitée.

Cette feuille autoscellante comprend une feuille de papier dont une face seulement est recouverte sur toute sa surface de composition autoscellante.

Cette feuille autoscellante peut être restée d'une seule pièce.

Par exemple, on pourra prévoir une seule feuille autoscellante fixée au fond de l'emballage et vrillée à 180° sur elle-même au niveau du fond de l'emballage, afin que l'un des éléments de feuille autoscellante soit superposé à la paroi correspondante avec sa face enduite de composition autoscellante en regard de la paroi, et l'autre des éléments de feuille autoscellante soit superposé à la paroi correspondante avec sa face enduite de composition autoscellante du côté de l'espace intérieur.

Avantageusement et de façon non limitative, les premier et deuxième éléments de feuille autoscellante peuvent être obtenus par découpe de la feuille autoscellante.

Il peut être prévu une ligne dite de prédécoupe constituée d'une succession de segments de coupes espacés facilitant une séparation manuelle des deux parties.

Avantageusement et de façon non limitative, on pourra prévoir deux moyens de fixation, par exemple de fixation ponctuelle ou bien encore de fixation linéaire, par exemple deux lignes de colle.

Dans le cas d'une découpe, effectuée par exemple en tirant manuellement de part et d'autre d'une ligne de prédécoupe, ou bien encore en découpant la feuille au moyen d'un cutter, ces moyens de fixation peuvent être de part et d'autre de la ligne de découpe ainsi obtenue. Chaque élément de feuille autoscellante ainsi obtenu peut ainsi être fixé à l'élément en matériau semi rigide par le moyen de fixation correspondant.

Le montage de l'emballage peut en outre être automatisé.

Chaque élément de feuille autoscellante peut être fixé à l'élément en matériau semi-rigide par un seul moyen de fixation, avantageusement situé prés d'une extrémité de l'élément de feuille autoscellante, de sorte qu'une partie de l'élément de feuille autoscellante peut être entrainée en mouvement.

Lors de la fixation de la feuille autoscellante, l'élément en matériau rigide ou semi-rigide peut avantageusement être à l'état de flan, ce qui facilite l'installation de la feuille autoscellante.

Les moyens de fixation linéaire peuvent avantageusement être parallèles ou sensiblement parallèles à la découpe et/ou parallèles ou sensiblement parallèles aux lignes de pliure articulant la partie de fond aux parois correspondant aux éléments de feuille autoscellante, et à proximité de ces lignes de pliure.

Chacun des moyens de fixation peut avantageusement être sur la paroi correspondante, ou bien encore à proximité de cette paroi, par exemple sur la partie de fond.

Avantageusement et de façon non limitative, l'un des moyens de fixation peut être proche d'une extrémité de la feuille autoscellante, tandis que la feuille autoscellante peut s'étendre au-delà de l'autre de ces moyens de fixation sur une bonne partie de sa longueur, par exemple sur au moins 30% de sa longueur et avantageusement sur au moins 40% de sa longueur.

Avantageusement et de façon non limitative, lorsque les moyens de fixation sont linéaires, les moyens de fixation peuvent s'étendre suivant des directions parallèles ou sensiblement parallèles à la découpe de la feuille autoscellante.

Avantageusement et de façon non limitative, la découpe de la feuille peut être effectuée à proximité de l'autre des moyens de fixation, entre les moyens de fixation. Par exemple, la ligne de prédécoupe peut être à proximité de l'autre des moyens de fixation.

La feuille autoscellante peut être fixée à l'élément en matériau semi-rigide de sorte que la face enduite de matériau autoscellant de ladite feuille soit en regard de l'élément en matériau semi-rigide, ou non.

Ainsi, l'élément de feuille autoscellante correspondant à l'autre des moyens de fixation, ou premier élément de feuille autoscellante lorsque la face enduite de la feuille est en regard du flan, est déjà superposé à la paroi correspondante, tandis que pour faire passer le deuxième élément de feuille autoscellante vers la position de superposition, on retourne ce deuxième élément de feuille autoscellante autour du moyen de fixation situé à proximité de l'extrémité de la feuille autoscellante, de sorte que la face enduite de composition autoscellante de ce deuxième élément est effectivement du côté de l'espace intérieur de l'emballage.

L'emballage peut avantageusement comprendre quatre parois.

Le fond peut avantageusement être de forme rectangulaire.

La feuille autoscellante peut s'étendre latéralement au-delà des parois, ou non.

Avantageusement et de façon non limitative, chaque élément de feuille autoscellante peut avoir une longueur telle qu'en position de superposition, cet élément de feuille autoscellante s'étende au-delà d'un bord supérieur de la paroi correspondante, sur une portion de dépassement supérieur.

Avantageusement et de façon non limitative, on peut prévoir de fixer, par exemple par un point ou un trait de colle, par exemple de colle repositionnable, au moins un élément de feuille autoscellante sur le coté extérieur de la paroi correspondante, au niveau de la portion de dépassement supérieur correspondante. Dit autrement, on replie contre la paroi la portion de l'élément de feuille autoscellante s'étendant au-delà du bord supérieur, et on colle cette portion à l'extérieur de l'emballage. Ceci peut permettre d'assurer un maintien en position de superposition, et donc de faciliter l'accès au fond de l'emballage.

Il est en outre proposé un flan d'emballage, comprenant :
- un flan en matériau semi rigide, tel que le carton ou le carton ondulé, comprenant une partie de fond et, au moins deux parois aptes à être dressées par rapport à la partie de fond, le flan étant conformé de sorte qu'après mise en volume, la partie de fond et les au moins deux parois définissent un espace intérieur pour recevoir un contenu, et
- un premier et un deuxième éléments de feuille autoscellante, chaque élément de feuille autoscellante comprenant une feuille de papier recouverte de composition autoscellante sur une face seulement.

Les éléments de feuille autoscellante sont fixés au flan en matériau semi-rigide de façon à pouvoir passer d'une position de superposition à deux parois respectives, à une position repliée sur la partie de fond. En outre le flan d'emballage est agencé de sorte que lorsque les éléments de feuille autoscellante sont en position de superposition, le premier élément de feuille autoscellante ait sa face recouverte de composition autoscellante du coté de la paroi correspondant à cet élément de feuille et le deuxième élément de feuille autoscellante ait sa face non recouverte de composition autoscellante du coté du coté de la paroi correspondant à cet élément de feuille, afin que lorsque le premier élément de feuille autoscellante puis le deuxième élément de feuille autoscellante sont ensuite positionnés en position repliée, définissant ainsi une zone de recouvrement desdits éléments de feuille autoscellante, les deux faces recouvertes de composition autoscellante desdits éléments de feuille autoscellante soient en regard l'une de l'autre sur les parties de ces éléments de feuilles correspondant à la zone de recouvrement.

Un tel flan d'emballage peut permettre d'obtenir, après mise en volume, l'emballage décrit ci-dessus. Les éléments de feuille peuvent être encore joints l'un à l'autre, de façon à former une seule feuille autoscellante, ou non. En particulier, les éléments de feuille peuvent avoir été obtenus par découpe d'une seule feuille autoscellante.

Il est en outre proposé un procédé de préparation d'un paquet, comprenant :
- prévoir un emballage comprenant un élément en matériau semi rigide, tel que le carton ou le carton ondulé, comprenant une partie de fond et, au moins deux parois dressées par rapport à la partie de fond, la partie de fond et les au moins deux parois définissant un espace intérieur pour recevoir un contenu, et un premier et un deuxième éléments de feuille autoscellante fixés à l'élément en matériau semi-rigide, chaque élément de feuille autoscellante comprenant une feuille de papier recouverte de composition autoscellante sur une face seulement,
- alors que les éléments de feuille autoscellante sont dans une position de superposition à deux parois respectives, le premier élément de feuille autoscellante ayant sa face recouverte de composition autoscellante du coté de la paroi correspondant à cet élément de feuille et le deuxième élément de feuille autoscellante ayant sa face recouverte de composition autoscellante du coté de l'espace intérieur, déposer un contenu dans l'espace intérieur de l'emballage,

- positionner le premier élément de feuille autoscellante sur le contenu,
- positionner le deuxième élément de feuille autoscellante sur le premier élément de feuille autoscellante, de sorte que les deux faces recouvertes de composition autoscellante desdits éléments de feuille autoscellante soient en regard l'une de l'autre sur les parties de ces éléments de feuilles correspondant à une zone de recouvrement.

Le procédé peut préalablement comprendre une étape de dépose d'une feuille autoscellante munie de deux moyens de fixation sur un flan en matériau semi-rigide, ce flan étant conforme de façon à former après mise en volume l'élément en matériau semi-rigide, de sorte que la feuille autoscellante soit fixée à ce flan grâce à ces deux moyens de fixation.

Le procédé peut comprendre en outre une étape de découpe de la feuille autoscellante, la découpe étant située entre les moyens de fixation. Cette étape de découpe peut par exemple être effectuée manuellement, en tirant de part et d'autre d'une ligne de prédécoupe.

L'un des moyens de fixation peut être situé à proximité de l'extrémité de la feuille autoscellante.

Le procédé peut comprendre en outre une étape de retournement de l'un des éléments de feuille autoscellante ainsi obtenus autour du moyen de fixation correspondant, avantageusement de l'élément de feuille autoscellante correspondant au moyen de fixation situé à proximité de l'extrémité de la feuille autoscellante. Ce retournement peut intervenir avant ou après la mise en volume de l'élément en matériau semi-rigide.

L'invention est décrite plus en détail ci-après à l'aide d'un exemple de réalisation et en référence aux dessins annexés.
La figure 1 est une vue d'un exemple de flan d'emballage selon un mode de réalisation de l'invention.
Les figures 2A à 2F illustrent un exemple de procédé de préparation d'un paquet, selon un mode de réalisation de l'invention.
   Plus précisément, la figure 2A est une vue de coupe du flan d'emballage de la figure 1 après repliement d'une extrémité de la feuille autoscellante contre une paroi du flan.
La figure 2B est une vue de coupe de cet exemple de flan d'emballage, après découpe de la feuille autoscellante.
La figure 2C est une vue de coupe de l'emballage correspondant au flan d'emballage des figures 1, 2A et 2B après mise en volume de l'élément matériau semi-rigide.
La figure 2D est une vue de coupe montrant cet emballage avec les éléments de feuille autoscellante en position de superposition, un contenu étant déposé dans l'espace intérieur de l'emballage.
La figure 2E illustre le repliement des éléments des feuilles autoscellantes sur le contenu, et la figure 2F montre un exemple de paquet ainsi obtenu.

Des références identiques peuvent être utilisées d'une figure à l'autre pour désigner des éléments identiques ou similaires.

Sur ces figures, aucun volet venant refermer le dessus de l'emballage n'est représenté. On pourrait par exemple prévoir un élément de couvercle séparé.

En référence à la figure 1, un flan d'emballage 1 comprend un flan 2 en matériau semi-rigide, ici en carton ondulé. Ce flan 2 comprend une partie de fond 3, et des parois 4, 5 de part et d'autre de la partie de fond. Les parois 4 et 5 sont articulées à la partie de fond 3 par des lignes de pliure respectives 14, 15.

Le flan 2 comprend en outre, sur les deux autres côtés de la partie de fond rectangulaire 3, deux parois latérales 104, 105. Chaque paroi latérale 104, 105 est articulée à la partie de fond 3 par des lignes de pliure respective 114, 115.

Les quatre parois 4, 5, 104, 105 sont destinées à être dressées par rapport au fond 3 de façon à définir un espace intérieur pour recevoir un contenu.

Dans cet exemple sont articulées aux parois 4, 5 des volets d'extrémité 106, 107, 108, 109. Chaque volet 106, 107, 108, 109 est articulé à la paroi correspondante 4, 5 par une ligne de pliure 116, 117, 118, 119 perpendiculaire aux lignes de pliures 14, 15 articulant la partie de fond 3 aux parois 4, 5. Plus précisément les lignes de pliures 116, 119 sont, à une épaisseur de flan près, dans la continuité de la ligne de pliure 115 articulant la partie de fond à la paroi additionnelle 105. Les lignes de pliure 117, 118 sont, à une épaisseur de flan près, dans la continuité de la ligne de pliure 114 articulant la partie de fond 3 à la paroi additionnelle 104.

Dans d'autres modes de réalisation, on pourrait prévoir des volets additionnels articulés aux parois 4, 5, 104 et/ou 105 de façon à former le dessus de l'emballage après mise en volume.

Sur ce flan 2 est collée une feuille autoscellante 10 grâce à deux moyens de fixation 11, 12 et quatre moyens de positionnement 201.

Ces moyens de fixation 11, 12 comprennent deux lignes de colle non repositionnables. Ce collage peut être effectué de façon automatisée.

Les lignes de colle 11 12, sont parallèles ou sensiblement parallèles aux lignes de pliure 14, 15. La ligne de colle 11 est située à proximité d'une extrémité 101 de la feuille autoscellante.

Le moyens de positionnement comprennent des points de colle repositionnable 201.

La feuille autoscellante comprend une feuille de papier recouverte de composition autoscellante sur une face seulement. Le papier de la feuille autoscellante peut avoir été obtenu par recyclage de papier ou de carton.

La feuille autoscellante a été préalablement prédécoupée, de sorte qu'une ligne de prédécoupe 200 vient séparer cette feuille en deux parties.

La feuille autoscellante 10 est positionnée lors du collage de sorte que sa face recouverte de composition autoscellante, soit en regard du flan 2.

Puis, comme illustré sur la figure 2A, l'extrémité de la feuille autoscellante 10 s'étendant au-delà de la paroi 5, est repliée sur le côté du flan 2 opposé au coté visible sur la figure 1. On peut prévoir de manipuler cette extrémité 13 par des moyens de préhension appliquant un vide d'air du type connus de l'homme du métier.

Dans le mode de réalisation représenté, des moyens de fixation repositionnables 20 permettent de maintenir en place cette partie 13 de la feuille autoscellante 10.

Puis la feuille autoscellante 10 est séparée en deux, manuellement, au niveau de la ligne de prédécoupe 200. Une ligne de découpe 21, correspondant à la ligne de prédécoupe 200, sépare ces deux parties l'une de l'autre.

Alternativement, la feuille autoscellante 10 pourrait être découpée au moyen d'un cutter ou autre, selon une ligne de découpe située sensiblement au niveau de la ligne de pliure référencée 15 sur les figures.

Cette étape de séparation conduit à former deux éléments de feuille autoscellante 7 et 8 fixés au flan en carton ondulé par deux lignes de colle 11, 12 respectives. Pour chacun de ces éléments 7, 8, les lignes de colles sont situées prés d'une extrémité de cet élément 7, 8.

En référence à la figure 2C, on a mis en volume le flan en carton ondulé, de façon à former un élément en carton ondulé 52, avec cette fois les parois 4, 5 et également les parois 104, 105 (non visibles sur la figure 2C), dressées par rapport à la partie de fond 3.

En particulier, les volets 106, 107 (non visibles sur la figure 2C) sont dressés par rapport à la paroi 4 et collés aux parois 104, 105 respectives. De la même façon, les volets 108, 109 (non visibles sur la figure 2C) sont dressés par rapport à la paroi 5 et collés aux parois 104, 105 respectifs, afin de maintenir les parois 4, 5, 104, 105, dressées par rapport au fond 3.

Dans un premier temps, comme représenté sur la figure 2C, des moyens de préhension automatiques par exemple basés sur vide d'air ou autre, ou bien encore manuels, permettent de saisir la feuille autoscellante 8 et de l'amener contre la paroi 4. La feuille autoscellante est ainsi repliée à 180° au niveau de la ligne de colle 11.

Dans ce mode de réalisation, comme représenté sur la figue 2D, des moyens de fixation repositionnables 22, par exemple un point de colle repositionnable, permet de maintenir l'élément de feuille autoscellante 8 dans cette position de superposition à la paroi 4.

Ainsi, comme illustré sur la figure 2D les éléments de feuille autoscellante 7 et 8 sont alors dans une position de superposition aux parois respectives 5, 4, permettant ainsi d'accéder à l'espace intérieur 23 de l'emballage 50.

Un contenu 60 peut alors être déposé à l'intérieur de cet emballage 50.

Comme lors de la dépose de la feuille autoscellante 10, cette feuille avait été positionnée de façon à ce que la face de la feuille recouverte de composition autoscellante soit en regard du flan en carton 2, le premier élément de feuille autoscellante 7, a sa face recouverte de composition autoscellante 71 en regard de la paroi 5. En revanche, le deuxième élément de la feuille autoscellante 8 a été retourné autour du moyen de fixation 11, de sorte que la face 81 de ce deuxième élément de feuille autoscellante 8 qui est recouverte de composition autoscellante est tournée vers l'espace intérieur 23 de l'emballage 50.

Comme représenté sur les figures 2D et 2E, le premier élément de feuille autoscellante 7 est rabattu contre le contenu 60. La face de l'élément de feuille 7 qui est en contact ou en regard avec le contenu 60 est la face 82 non recouverte de composition autoscellante.

Puis, dans un deuxième temps, c'est le deuxième élément de feuille autoscellante 8 qui est rabattu vers le contenu, sur le premier élément de feuille autoscellante.

On peut prévoir de manipuler les éléments 7, 8 avec des moyens de préhension automatisés, de sorte que le positionnement de ces éléments peut être effectuée de façon automatisée.

Les deux éléments de feuille autoscellante 7, 8 ainsi rabattus définissent une zone de recouvrement 51. Les deux faces recouvertes de composition autoscellante des éléments 7 8 sont en regard l'une de l'autre sur les parties de ces éléments 7 8 correspondant à la zone de recouvrement 51. Ainsi, les éléments 7, 8 sont fixés l'un à l'autre de par la présence de composition autoscellante sur toute une zone de recouvrement, quelle que soit sa position.

On peut éventuellement prévoir d'exercer une pression sur ces éléments 7, 8, en les poussant par exemple suivant une direction verticale, dans un sens vers les articules conditionnés 60, afin de s'assurer de l'adhésion des éléments 7, 8.

Les éléments 7, 8 permettent de protéger et de maintenir en place les articles conditionnés 60.

## Revendications

1. Emballage (50) comprenant :
un élément en matériau semi rigide (52), tel que le carton ou le carton ondulé, comprenant une partie de fond (3) et, au moins deux parois (4, 5) dressées par rapport à la partie de fond, la partie de fond et les au moins deux parois définissant un espace intérieur (23) pour recevoir un contenu (60), et
un premier (7) et un deuxième (8) éléments de feuille autoscellante, chaque élément de feuille autoscellante comprenant une feuille de papier recouverte de composition autoscellante sur une face seulement,
dans lequel
les éléments de feuille autoscellante sont fixés à l'élément en matériau semi-rigide de façon à pouvoir passer d'une position de superposition à deux parois respectives, pour la dépose du contenu dans l'espace intérieur de l'emballage, à une position repliée sur le contenu,
l'emballage est agencé de sorte que lorsque les éléments de feuille autoscellante sont en position de superposition, le premier élément de feuille autoscellante ait sa face recouverte de composition autoscellante (71) du coté de la paroi correspondant à cet élément de feuille et le deuxième élément de feuille autoscellante ait sa face recouverte de composition autoscellante (81) du coté de l'espace intérieur, afin que lorsque le premier élément de feuille autoscellante puis le deuxième élément de feuille autoscellante sont ensuite positionnés en position repliée sur le contenu, définissant ainsi une zone de recouvrement (51) desdits éléments de feuille autoscellante, les deux faces recouvertes de composition autoscellante desdits éléments de feuille autoscellante soient en regard l'une de l'autre sur les parties de ces éléments de feuilles correspondant à la zone de recouvrement.

2. Emballage selon la revendication 1, dans lequel le premier et le deuxième éléments de feuille autoscellante sont obtenus par découpe d'une seule feuille autoscellante (10) fixée à l'élément en matériau semi-rigide grâce à deux moyens de fixation (11, 12) de part et d'autres de la découpe (21), l'un (11) de ces moyens de fixation étant proche d'une extrémité (101) de la feuille autoscellante, tandis que la feuille autoscellante s'étend au-delà de l'autre (12) de ces moyens de fixation sur une bonne partie de sa longueur.

3. Emballage selon la revendication 2, dans lequel les moyens de fixations (11, 12) sont linéaires, suivant des directions sensiblement parallèles à la découpe de la feuille autoscellante.

4. Emballage selon la revendication 2 ou selon la revendication 3, dans lequel la découpe de la feuille autoscellante peut être effectuée à proximité de l'autre (12) des moyens de fixation.

5. Emballage selon l'une quelconque des revendications 2 à 4, dans lequel chacun des moyens de fixation (11, 12) est disposé respectivement sur une des parois (4, 5) ou à proximité de ladite paroi.

6. Emballage selon l'une quelconque des revendications 2 à 5, dans lequel la face enduite de matériau autoscellant de la feuille autoscellante est en regard de l'élément en matériau semi-rigide,

7. Ensemble selon l'une quelconque des revendications 1 à 6, dans lequel la feuille de papier des éléments de feuille autoscellante peut être obtenue par recyclage de papier et/ou de carton.

8. Flan d'emballage (1), comprenant :
un flan (2) en matériau semi rigide, tel que le carton ou le carton ondulé, comprenant une partie de fond (3) et, au moins deux parois (4, 5) aptes à être dressées par rapport à la partie de fond, le flan étant conformé de sorte qu'après mise en volume, la partie de fond et les au moins deux parois définissent un espace intérieur (6) pour recevoir un contenu, et
un premier (7) et un deuxième (8) éléments de feuille autoscellante, chaque élément de feuille autoscellante comprenant une feuille de papier recouverte de composition autoscellante sur une face seulement,
dans lequel
les éléments de feuille autoscellante sont fixés au flan en matériau semi-rigide de façon à pouvoir passer d'une position de superposition à deux parois respectives, à une position repliée sur la partie de fond, et
le flan d'emballage est agencé de sorte que lorsque les éléments de feuille autoscellante sont en position de superposition, le premier élément de feuille autoscellante ait sa face recouverte de composition autoscellante (71) du coté de la paroi correspondant à cet élément de feuille et le deuxième élément de feuille autoscellante ait sa face non recouverte de composition autoscellante (82) du coté du coté de la paroi correspondant à cet élément de feuille, afin que lorsque le premier élément de feuille autoscellante puis le deuxième élément de feuille autoscellante sont ensuite positionnés en position repliée, définissant ainsi une zone de recouvrement desdits éléments de feuille autoscellante, les deux faces recouvertes de composition autoscellante desdits éléments de feuille autoscellante soient en regard l'une de l'autre sur les parties de ces éléments de feuilles correspondant à la zone de recouvrement.

9. Procédé de préparation d'un paquet, comprenant :
prévoir un emballage (50) comprenant un élément en matériau semi rigide (52), tel que le carton ou le carton ondulé, comprenant une partie de fond (3) et, au moins deux parois (4, 5) dressées par rapport à la partie de fond, la partie de fond et les au moins deux parois définissant un espace intérieur (23), et un premier (7) et un deuxième (8) éléments de feuille autoscellante fixés à l'élément en matériau semi-rigide, chaque élément de feuille autoscellante comprenant une feuille de papier recouverte de composition autoscellante sur une face seulement,
alors que les éléments de feuille autoscellante sont dans une position de superposition à deux parois respectives, le premier élément de feuille autoscellante ayant sa face recouverte de composition autoscellante (71) du coté de la paroi correspondant à cet élément de feuille et le deuxième élément de feuille autoscellante ayant sa face recouverte de composition autoscellante (81) du coté de l'espace intérieur, déposer un contenu (60) dans l'espace intérieur de l'emballage,
positionner le premier élément de feuille autoscellante sur le contenu,
positionner le deuxième élément de feuille autoscellante sur le premier élément de feuille autoscellante, de sorte que les deux faces recouvertes de composition autoscellante desdits éléments de feuille autoscellante soient en regard l'une de l'autre sur les parties de ces éléments de feuilles correspondant à une zone de recouvrement (51).

## Patentansprüche

1. Verpackung (50), die Folgendes umfasst:
ein Element aus halbstarrem Material (52), wie Pappe oder Wellpappe, das ein Bodenteil (3) und mindestens zwei gegenüber dem Bodenteil vorstehende Wände (4, 5) umfasst, wobei das Bodenteil und die mindestens zwei Wände einen Innenraum (23) definieren, um einen Inhalt (60) zu empfangen, und
ein erstes (7) und ein zweites (8) selbst versiegelndes Blattelement, wobei jedes selbst versiegelnde Blattelement ein Blatt Papier umfasst, das mit einer selbst versiegelnden Zusammensetzung nur einseitig überzogen ist,
wobei
die selbst versiegelnden Blattelemente am Element aus halbstarrem Material befestigt sind, um von einer Position einer entsprechend zweiwandigen Überlagerung für ein Deponieren des Inhalts in den Innenraum der Verpackung, zu einer über den Inhalt gefalteten Position übergehen zu können,
die Verpackung derart angeordnet ist, dass, wenn sich die selbst versiegelnden Blattelemente in der überlagernden Position befinden, das erste selbst versiegelnde Blattelement seine mit selbst versiegelnder Zusammensetzung (71) überzogene Fläche auf der Seite der Wand hat, die diesem Blattelement entspricht, und dass das zweite selbst versiegelnde Blattelement seine mit selbst versiegelnder Zusammensetzung (81) überzogene Fläche auf der Seite des Innenraums hat, sodass, wenn das erste selbst versiegelnde Blattelement und dann das zweite selbst versiegelnde Blattelement daraufhin in der über den Inhalt gefalteten Position positioniert werden, wodurch diese eine Überlappungszone (51) der genannten selbst versiegelnden Blattelemente definieren, die zwei mit selbst versiegelnder Zusammensetzung überzogenen Seitenflächen der genannten selbst versiegelnden Blattelemente einander in Blattelement-Bereichen gegenüberliegen, die der Überlappungszone entsprechen.

2. Verpackung nach Anspruch 1, wobei man das erste und das zweite selbst versiegelnde Blattelement durch Zuschneiden eines einzelnen selbst versiegelnden Blattes (10) erhält, das dank zweier Befestigungsmittel (11, 12) am Element aus halbstarrem Material auf beiden Seiten des Zuschnitts (21) befestigt ist, wobei eines (11) dieser Befestigungsmittel sich in der Nähe einer Extremität (101) des selbst versiegelnden Blattes befindet, während sich das selbst versiegelnde Blatt über weite Strecken ihrer Länge jenseits des anderen (12) dieser Befestigungsmittel erstreckt.

3. Verpackung nach Anspruch 2, wobei die Befestigungsmittel (11, 12) linear sind und Richtungen verfolgen, die im Wesentlichen zum Zuschnitt des selbst versiegelnden Blattes parallel sind.

4. Verpackung nach Anspruch 2 oder Anspruch 3, wobei der Zuschnitt des selbst versiegelnden Blattes in der Nähe des anderen (12) unter den Befestigungsmitteln ausgeführt werden kann.

5. Verpackung nach irgendeinem der Ansprüche von 2 bis 4, wobei jedes dieser Befestigungsmittel (11, 12) jeweils auf einer der Wände (4, 5) oder in der Nähe der genannten Wand angeordnet ist.

6. Verpackung nach irgendeinem der Ansprüche von 2 bis 5, wobei die mit versiegelndem Material beschichtete Seite des selbst versiegelnden Blattes dem Element aus halbstarrem Material gegenüberliegt,

7. Verpackung nach irgendeinem der Ansprüche von 1 bis 6, wobei man das Papierblatt der selbst versiegelnden Blattelemente durch Recycling von Papier und/oder Pappe erhalten kann.

8. Verpackungs-Rohling bzw. -Zuschnitt (1), der Folgendes umfasst:
einen Rohling (2) aus halbstarrem Material, wie Pappe oder Wellpappe, der ein Bodenteil (3) und mindestens zwei Wände (4, 5) umfasst, die dazu geeignet sind, gegenüber dem Bodenteil vorzustehen, wobei der Rohling (2) derart ausgebildet ist, dass, nach dem Aufrichten, das Bodenteil und die mindestens zwei Wände einen Innenraum (6) zum Empfang eines Inhalts definieren, und
ein erstes (7) und ein zweites (8) selbst versiegelndes Blattelement, wobei jedes selbst versiegelnde Blattelement ein Blatt Papier umfasst, das mit einer selbst versiegelnden Zusammensetzung nur einseitig überzogen ist,
wobei
die selbst versiegelnden Blattelemente am Rohling aus halbstarrem Material befestigt sind, um von einer Position einer entsprechend zweiwandigen Überlagerung zu einer über das Bodenteil gefalteten Position übergehen zu können, und wobei
der Verpackungs-Rohling derart angeordnet ist, dass, wenn sich die selbst versiegelnden Blattelemente in der überlagernden Position befinden, das erste selbst versiegelnde Blattelement seine mit selbst versiegelnder Zusammensetzung (71) überzogene Fläche auf der Seite der Wand hat, die diesem Blattelement entspricht, und dass das zweite selbst versiegelnde Blattelement seine mit selbst versiegelnder Zusammensetzung (82) nicht überzogene Fläche auf der Seite der Wand hat, die diesem Blattelement entspricht, sodass, wenn das erste selbst versiegelnde Blattelement und dann das zweite selbst versiegelnde Blattelement daraufhin in der zusammengefalteten Position positioniert werden, wodurch diese eine Überlappungszone der genannten selbst versiegelnden Blattelemente definieren, die zwei mit selbst versiegelnder Zusammensetzung überzogenen Seitenflächen der genannten selbst versiegelnden Blattelemente einander gegenüberliegen, in Blattelement-Bereichen dieser selbst versiegelnden Blattelemente, die der Überlappungszone entsprechen.

9. Verfahren zum Anfertigen einer Packung (*paquet*), das Folgendes umfasst:
vorsehen einer Verpackung (50) die ein Element aus halbstarrem Material (52), wie Pappe oder Wellpappe umfasst, das ein Bodenteil (3) und mindestens zwei gegenüber dem Bodenteil vorstehende Wände (4, 5) umfasst, wobei das Bodenteil und die mindestens zwei Wände einen Innenraum (23) definieren, und ein erstes (7) und ein zweites (8) selbst versiegelndes Blattelement, die am Element aus halbstarrem Material befestigt sind, wobei jedes selbst versiegelnde Blattelement ein Blatt Papier umfasst, das mit einer selbst versiegelnden Zusammensetzung nur einseitig überzogen ist,
während sich die selbst versiegelnden Blattelemente in einer Position der entsprechend zweiwandigen Überlagerung befinden, das erste selbst versiegelnde Blattelement seine mit selbst versiegelnder Zusammensetzung (71) überzogene Fläche auf der Seite der Wand hat, die diesem Blattelement entspricht, und das zweite selbst versiegelnde Blattelement seine mit selbst versiegelnder Zusammensetzung (81) überzogene Fläche auf der Seite des Innenraums hat, deponieren eines Inhalts (60) in den Innenraum der Verpackung,
positionieren des ersten selbst versiegelnden Blattelements auf den Inhalt,
positionieren des zweiten selbst versiegelnden Blattelements auf das erste selbst versiegelnde Blattelement, sodass die beiden mit selbst versiegelnder Zusammensetzung überzogenen Seitenflächen der genannten selbst versiegelnden Blattelemente einander gegenüberliegen, in Blattelement-Bereichen dieser selbst versiegelnden Blattelemente, die einer Überlappungszone (51) entspricht.

## Claims

1. Packaging (50) comprising:
an element made of semi-rigid material (52), such as cardboard or corrugated cardboard, comprising a bottom part (3) and at least two walls (4, 5) that stand upright with respect to the bottom part, the bottom part and the at least two walls defining an internal space (23) for receiving content (60), and
a first self-sealing sheet element (7) and a second self-sealing sheet element (8), each self-sealing sheet element comprising a sheet of paper covered with self-sealing composition on only one face,
wherein
the self-sealing sheet elements are fixed to the element made of semi-rigid material so as to be able to pass from a position in which they are superposed with two respective walls, in order for the content to be placed in the internal space of the packaging, to a position folded over the content,
the packaging is designed such that, when the self-sealing sheet elements are in the superposed position, the first self-sealing sheet element has its face that is covered with self-sealing composition (71) facing the wall corresponding to this sheet element and the second self-sealing sheet element has its face that is covered with self-sealing composition (81) facing the internal space, such that, when the first self-sealing sheet element and then the second self-sealing sheet element are subsequently positioned in the position folded over the content, thereby defining an overlapping region (51) of said self-sealing sheet elements, those two faces of said self-sealing sheet elements that are covered with self-sealing composition face one another in the parts of these sheet elements that correspond to the overlapping region.

2. Packaging according to Claim 1, wherein the first and the second self-sealing sheet elements are obtained by cutting a single self-sealing sheet (10) that is fixed to the element made of semi-rigid material by virtue of two fixing means (11, 12) on either side of the cut (21), one (11) of these fixing means being close to one end (101) of the self-sealing sheet while the self-sealing sheet extends beyond the other (12) of these fixing means along a good part of its length.

3. Packaging according to Claim 2, wherein the fixing means (11, 12) are linear, extending in directions substantially parallel to the cut in the self-sealing sheet.

4. Packaging according to Claim 2 or according to Claim 3, wherein the cut in the self-sealing sheet can be carried out close to the other (12) of the fixing means.

5. Packaging according to any one of Claims 2 to 4, wherein each of the fixing means (11, 12) is disposed on in each case one of the walls (4, 5) or close to said wall.

6. Packaging according to any one of Claims 2 to 5, wherein that face of the self-sealing sheet that is coated with self-sealing material faces the element made of semi-rigid material.

7. Assembly according to any one of Claims 1 to 6, wherein the sheet of paper of the self-sealing sheet elements can be obtained by recycling paper and/or cardboard.

8. Packaging blank (1) comprising:
a blank (2) made of semi-rigid material, such as cardboard or corrugated cardboard, comprising a bottom part (3) and at least two walls (4, 5) that are able to stand upright with respect to the bottom part, the blank being designed such that, following erection, the bottom part and the at least two walls define an internal space (6) for receiving content, and
a first self-sealing sheet element (7) and a second self-sealing sheet element (8), each self-sealing sheet element comprising a sheet of paper covered with self-sealing composition on only one face,
wherein
the self-sealing sheet elements are fixed to the blank made of semi-rigid material so as to be able to pass from a position in which they are superposed with two respective walls to a position folded over the bottom part,
the packaging blank is designed such that, when the self-sealing sheet elements are in the superposed position, the first self-sealing sheet element has its face that is covered with self-sealing composition (71) facing the wall corresponding to this sheet element and the second self-sealing sheet element has its face that is not covered with self-sealing composition (82) facing facing the wall corresponding to this sheet element, such that, when the first self-sealing sheet element and then the second self-sealing sheet element are subsequently positioned in the folded position, thereby defining an overlapping region of said self-sealing sheet elements, those two faces of said self-sealing sheet elements that are covered with self-sealing composition face one another in the parts of these sheet elements that correspond to the overlapping region.

9. Method for preparing a pack, comprising:
the provision of packaging (50) comprising an element made of semi-rigid material (52), such as cardboard or corrugated cardboard,
comprising a bottom part (3) and at least two walls (4, 5) that stand upright with respect to the bottom part, the bottom part and the at least two walls defining an internal space (23), and a first self-sealing sheet element (7) and a second self-sealing sheet element (8) that are fixed to the element made of semi-rigid material, each self-sealing sheet element comprising a sheet of paper covered with self-sealing composition on only one face,
while the self-sealing sheet elements are in a position in which they are superposed with two respective walls, the first self-sealing sheet element having its face that is covered with self-sealing composition (71) facing the wall corresponding to this sheet element and the second self-sealing sheet element having its face that is covered with self-sealing composition (81) facing the internal space, placing content (60) into the internal space of the packaging,
positioning the first self-sealing sheet element over the content,
positioning the second self-sealing sheet element over the first self-sealing sheet element such that those two faces of said self-sealing sheet elements that are covered with self-sealing composition face one another in the parts of these sheet elements that correspond to an overlapping region (51).
